# EUROPÄISCHE PATENTSCHRIFT

(11) **EP 0 419 825 B1**
(45) Veröffentlichungstag und Bekanntmachung des Hinweises auf die Patenterteilung: **29.06.1994**
(21) Anmeldenummer: 90115546.5
(22) Anmeldetag: 14.08.1990
(51) Int. Cl.: D06B 3/16, D06B 3/34

(54) **Vorrichtung zur Nassbehandlung einer strangförmigen Textilbahn**
Apparatus for wet treatment of textile sheet-like materials in roped form
Installation de traitement au mouillé d'une bande textile en boyau

(30) Priorität: 21.09.1989 DE 3931535
(43) Veröffentlichungstag der Anmeldung: 03.04.1991
(73) Patentinhaber: Brückner Apparatebau GmbH, D-64711 Erbach (DE)
(72) Erfinder: Koch, Werner, D-6120 Erbach (DE); Kolmer, Jürgen, D-6120 Erbach (DE)
(74) Vertreter: Tetzner, Volkmar, Dr.-Ing. Dr. jur.

(56) Entgegenhaltungen:
- EP-A- 0 022 042
- EP-A- 0 307 558
- FR-A- 1 153 878

## Beschreibung

Die Erfindung betrifft eine Vorrichtung zur Naßbehandlung einer kontinuierlich transportierten, strangförmigen Textilbahn, entsprechend dem Oberbegriff des Anspruches 1.

Eine Vorrichtung der im Oberbegriff des Ansprüches 1 vorausgesetzten Art ist beispielsweise aus EP-B-139 995 bekannt. In diesem Falle sind die rotierend antreibbaren Transportorgane vorzugsweise als Transportwalzen ausgebildet, und jeder Behandlungskammer der Vorrichtung ist ein Walzenpaar mit wenigstens einer angetriebenen Walze so zugeordnet, daß die Achsen der einzelnen Walzen etwa in der Ebene der Trennwände zwischen zwei benachbarten Kammern liegen. Von den beiden Walzen jedes Walzenpaares soll die obere Walze angetrieben sein und die untere Walze lose mitlaufen, jedoch in vertikaler Richtung derart verstellbar sein, daß die Textilbahn bei nach oben gestellter Walze transportiert, bei nach unten gestellter Walze dagegen nicht transportiert wird. Die antreibbaren oberen Walzen sind zweckmäßig im Hinblick auf ihren Antrieb in geeigneter Weise gekuppelt. Die lose mitlaufenden unteren Walzen können ferner durch geeignete Steuerelemente vorzugsweise in Abhängigkeit vom Füllstand der zugehörigen Kammern so betätigt werden, daß eine gleichmäßige Warenfüllung der einzelnen Kammern erreicht werden kann. Wie diese Steuerelemente aussehen können und wie genau diese auch bei unterschiedlichen Textilwaren steuern können, ist in dieser Druckschrift nicht näher ausgeführt.

Aus der DE-A-31 38 672 ist eine weitere Naßbehandlungsvorrichtung für strangförmige Textilbahnen bekannt, die nacheinander mehrere Behandlungskammern durchlaufen. Hierzu ist oberhalb jeder Kammer ein Quetschwalzenpaar in der Weise vorgesehen, daß eine durchgehende, allen Kammern gemeinsame untere Walze die eine Quetschwalze und eine jede Kammer gesondert zugeordnete obere Walze die zweite Quetschwalze bildet, die in Abhängigkeit von der in der jeweils zugehörigen Behandlungskammer festgestellten Textilgutfüllung abgehoben werden kann, wenn der Textilgut-Transport aus dieser Kammer unterbrochen werden soll. Letzteres wird durch eine Überwachungseinrichtung in den einzelnen Kammern gesteuert, die entweder durch Füllstands-Anzeigegeräte oder durch Wägeeinrichtungen zur Überwachung der maximalen und minmalen Warenfüllungen gebildet sein kann.

Diese zuletzt erläuterte Möglichkeit, die Textilgutfüllungen der einzelnen Behandlungskammern zu steuern, hat sich für Textilbahnen gleichbleibender Qualitäten sowie auch für Textilbahnen mit nicht allzu großen Qualitäts- und Dimensionsänderungen (beispielsweise maximal 20 bis 30% der Ausgangsqualitäten) in der Praxis gut bewährt. Wenn bei fortlaufenden Textilbahnbehandlungen größere Qualitäts- und Dimensionsänderungen auftreten, dann können zumindest einzelne Behandlungskammern der Naßbehandlungsvorrichtung stark unterschiedliche Textilbahnfüllungen enthalten, so daß darauf zurückzuführende Über- und/oder Unterfüllungen in einzelnen Behandlungskammern mit zum Teil unzureichendem Naßbehandlungsergebnis vorkommen können.

Ferner ist aus der EP-A-307 558 eine nicht unter den Gattungsbegriff des Anspruches 1 fallende Vorrichtung bekannt, die zum Waschen von breitgeführten, (ausgebreiteten) Warenbahnen bestimmt ist. Hier sind in einer offenbar einzigen Gehäusekammer mehrere obere, einzeln angetriebene und in ihrer Drehzahl variable Umlenkwalzen sowie mehrere untere, nicht angetriebene Umlenkwalzen so angeordnet, daß eine zu behandelnde Warenbahn etwa in Mäanderform nacheinander über alle Umlenkwalzen läuft. Dabei ist eingangsseitig eine verstellbare Pendelwalze angeordnet, über die die Warenbahnspannung eingestellt werden soll, während die ausgangsseitige untere Umlenkwalze zum Messen der von der Warenbahn jeweils ausgeübten Kraft mit Kraftmeßlagern versehen ist, deren Ausgangssignal über eine Regeleinrichtung zum Regeln der Antriebe der oberen Umlenkwalzen verwendet wird (d.h. hier wird - im Gegensatz zu der im Oberbegriff des Anspruches 1 vorausgesetzten Vorrichtung - keine Füllstandsüberwachung und -regelung in einzelnen, hintereinander geschalteten Behandlungskammern vorgenommen).

Eine im Grundaufbau ähnliche Vorrichtung wie die zuvor erläuterte ist in der EP-A-22 042 für ein Vorwässern von breitgeführten Warenbahnen beschrieben. In diesem Falle soll jedoch nicht die Warenspannung geregelt werden, sondern die Warentransportgeschwindigkeit, wozu der letzten oberen Umlenkwalze in Warentransportrichtung auf etwa halber Höhe eine an sich bekannte Tänzerwalze als Ausgleichswalze nachgeordnet ist. Diese Tänzerwalze ist am Ende eines waagebalkenartig abgestützten Doppelhebelarmes gehaltert, an dessen entgegensetztem Ende ein gewichtsbelastetes, über Rollen umgelenktes Zugseil angreift. An einem Abschnitt trägt dieses Zugseil einen Anker eines Autotransformators, der an die elektrische Speiseschaltung für alle Antriebsmotoren für die oberen Umlenkwalzen angeschlossen ist. Auf diese Weise sollen diese Antriebsmotoren in ihrer Drehgeschwindigkeit so gesteuert werden, daß die breitgeführte Warenbahn im wesentlichen spannungsfrei durch die Behandlungsvorrichtung hindurchtransportiert werden kann. Eine Füllstandsüberwachung und -regelung in einzelnen, hintereinander geschalteten Warenbahn-Behandlungskammern ist somit auch bei dieser bekannten Ausführung nicht vorgesehen.

Der Erfindung liegt nun die Aufgabe zugrunde, eine Naßbehandlungsvorrichtung der im Oberbegriff des Anspruches 1 vorausgesetzten Art in der Weise zu verbessern, daß sich selbst bei stark schwankenden Textilbahnqualitäten (insbesondere bezüglich Quadratmeter-Gewichten und Warenbahnbreiten) vorgewählte Textilgutfüllungen in den einzelnen Behandlungskammern auch ohne manuellen Eingriff sehr genau einhalten lassen.

Diese Aufgabe wird erfindungsgemäß durch die im Kennzeichen des Anspruches 1 angegebenen Merkmale, d.h. durch die erfindungsgemäße Merkmalskombination gelöst.

Vorteilhafte Ausgestaltungen und Weiterbildungen der Erfindung sind Gegenstand der Unteransprüche.

Bei dieser erfindungsgemäßen Ausführung der Naßbehandlungsvorrichtung ist zunächst einmal jedem rotierend antreibbaren Transportorgan ein gesonderter, in seiner Antriebsdrehzahl veränderbarer, insbesondere stufenlos veränderbarer Antriebsmotor zugeordnet. Diese Antriebsmotoren wirken mit jeweils am Einlaufende der zugehörigen Behandlungskammer vorgesehenen Füllstandsüberwachungseinrichtungen zusammen, die mit je einer Potentiometereinrichtung in der Weise verbunden sind, daß die Antriebsmotoren der entsprechenden Transportorgane in Abhängigkeit von den jeweiligen Textilgutfüllungen in den einzelnen Behandlungskammern ein- und ausgeschaltet sowie in ihrer Antriebsdrehzahl geregelt werden können. Auf diese Weise steuert jede Behandlungskammer über ihre spezielle Füllstandseinrichtung den momentanen Füllungszustand, und sie regelt dabei auch stetig die Abfördergeschwindigkeit (Auszugsgeschwindigkeit) des darin befindlichen Textilbahnabschnittes. Die hintereinandergeschalteten Behandlungskammern sind durch die vollkommen gesondert und mit einstellbarer Geschwindigkeit antreibbaren Transportorgane so ausgestattet, daß die Möglichkeit gegeben ist, beispielsweise unabhängig von der gerade gegebenen Produktionsgeschwindigkeit der Textilbahnen praktisch den gesamten Bereich von 0 bis maximal als Steuergeschwindigkeit bzw. als Textilbahn-Transportgeschwindigkeit durch die einzelnen Kammern auszunutzen.

Wie aus der nachfolgenden Ausführungsbeschreibung noch deutlich werden wird, können in dieser kontinuierlich arbeitenden Naßbehandlungsvorrichtung gestrickte, gewirkte oder gewebte Textilbahnen sowie auch hochempfindliche Textilgutartikel behandelt werden.

Die Erfindung sei nachfolgend anhand der Zeichnung näher erläutert. In dieser weitgehend schematisch gehaltenen Zeichnung zeigen
- Fig.1: eine zum Teil geschnittene perspektivische Teil-Ansicht der Naßbehandlungsvorrichtung mit nur einigen Behandlungskammern;
- Fig.2: eine Querschnittsansicht etwa entlang der Linie II-II in Fig.1 durch eine Behandlungskammer;
- Fig.3: eine schematische Detail-Schnittansicht einer Füllstandsüberwachungseinrichtung einer Behandlungskammer.

Die in der Zeichnung veranschaulichte, erfindungsgemäße Naßbehandlungsvorrichtung dient zum Behandeln einer kontinuierlich in Richtung der Pfeile 1 transportierten, strangförmigen Textilbahn T, bei der es sich um gestrickte, gewirkte oder gewebte sowie auch um hochempfindliche Textilbahnartikel bekannter Ausführung handeln kann.

Die Naßbehandlungsvorrichtung enthält einen Naßbehandlungsbehälter 2, der etwa in Form eines Bottichs mit abgerundetem Boden ausgeführt und durch Trennwände 3 in eine Anzahl von nacheinander von der Textilbahn T durchlaufenen Behandlungskammern unterteilt ist, von denen in Fig.1 nur vier unmittelbar aneinander angrenzende Behandlungskammern 4, 5, 6 und 7 zu sehen sind. Diese Behandlungskammern 4 bis 7 besitzen einen im wesentlichen länglich-rechteckigen Grundriß (vgl. Fig.1) mit jeweils einem Einlaufende, zum Beispiel 4a, und einem Auslaufende, zum Beispiel 4b, für die Textilbahn T.

Im Bereich über den Einlaufenden der einzelnen Behandlungskammern 4 bis 7 befinden sich gesondert angeordnete, rotierend antreibbare Transportorgane, die zwar generell in jeder geeigneten Weise, beispielsweise als Walzen, Haspeln oder dergleichen, ausgeführt sein können, vorzugsweise jedoch - wie veranschaulicht - durch im wesentlichen gleichartig ausgeführte Transportwalzen 8, 9 gebildet sind, wobei die - in Textilbahn-Transportrichtung (Pfeile 1) betrachtet - erste Transportwalze 9 als Zubringerwalze der in Textilbahn-Transportrichtung (Pfeile 1) ersten Behandlungskammer 4 der Vorrichtung vorgeschaltet ist. Die Drehachsen 8a aller unmittelbar über den Behandlungskammern angeordneten Transportwalzen 8 verlaufen vorzugsweise parallel zur Längsrichtung der Behandlungskammern 4 bis 7, wobei die Drehachse 9a der Zubringerwalze 9 ebenso oder auch rechtwinklig dazu (wie in Fig.1 angedeutet) angeordnet sein kann. Die unmittelbar über den einzelnen Behandlungskammern 4 bis 7 angeordneten und für den Transport der Textilbahn T von einer Kammer in die nächstfolgende bestimmten Transportwalzen 8 sind zweckmäßig im Durchmesser so groß ausgeführt und mit ihren Drehachsen 8a im Bereich oberhalb der entsprechenden Trennwände 3 angeordnet, daß sie in einem Umfangsbereich von wenigstens etwa 150°, vorzugsweise von etwa 180° von dem aus der zugehörigen einen Behandlungskammer, zum Beispiel 4, herausgeförderten und in die entsprechende nächstfolgende Behandlungskammer, zum Beispiel 5, hineingeförderten Textilbahnabschnitten umschlungen wird, wodurch ein zuverlässiger Textilbahntransport von einer Behandlungskammer in die nächstfolgende auch dann sichergestellt ist, wenn unterschiedliche, auch hochempfindliche Textilbahnartikel zu behandeln sind. Diesen unmittelbar über den Trennwänden 3 zwischen je zwei einander benachbarten Behandlungskammern angeordneten Transportwalzen 8 sind ferner zweckmäßig frei drehbare, d.h. lose umlaufende zweite Walzen in Form von Andrückbzw. Quetschwalzen (nachfolgend nur Quetschwalzen genannt) 10 zugeordnet, die in an sich bekannter Weise (und daher nicht im einzelnen näher veranschaulicht) an die zugehörigen Transportwalzen 8 angedrückt und von diesen Transportwalzen wegbewegt werden können, wie es durch die Doppelpfeile 11 in Fig.1 angedeutet ist. Diese frei drehbaren Quetschwalzen 10 sind seitlich (wie in Fig.1 und 2 angedeutet) oder oberhalb der jeweils zugehörigen Transportwalze 8 angeordnet und werden in ihrem Andrückzustand (entsprechend Fig.1) von den zugehörigen Transportwalzen 8 rotierend mitgenommen, wobei im Walzenspalt zwischen je zwei zu einem Walzenpaar zusammengehörenden Walzen 8 und 10 die Textilbahn T im breitgedrückten bzw. breitgequetschten Zustand hindurchgeführt wird, indem die Breite des Strangquerschnittes (also die Abmessung in Achsrichtung der Walzen betrachtet) größer ist als seine Höhe (Abmessung in radialer Richtung zu den Walzen).

Im Bereich unterhalb jedes so aus antreibbaren Transportwalzen 8 und frei drehbar zugeordneten Quetschwalzen 10 gebildeten Walzenpaares kann - mit entsprechendem Abstand darunter - noch je ein etwa horizontal ausgerichtetes Leitwalzenpaar 12 angeordnet sein, dessen Achsen - wie in den Fig.1 und 2 zu erkennen ist - quer, vorzugsweise etwa rechtwinklig zur Drehachse 8a der Transportwalzen 8 verlaufen. Zwischen jedem Quetschwalzenpaar wird die strangförmige Textilbahn T dann unter Verformung derart hindurchgeführt, daß die genannte Höhe des Strangquerschnittes im Bereich dieser Leitwalzen (12) kurzzeitig größer ist als die genannte Breite des Strangquerschnittes (jeweils im Bereich der Transportwalzen 8). Hierdurch wird eine definierte Verformung des Strangquerschnittes erzielt, so daß sich verbleibende Falten in der Textilbahn T zuverlässig vermeiden lassen.

Falls für die jeweils zu behandelnden Textilbahnartikel kein Quetschen oder Andrücken der Textilbahn an die Transportwalzen 8 und auch nicht die zuvor geschilderten Verformungen des Strangquerschnittes gewünscht werden, dann können die Quetschwalzen 10 von den zugehörigen Transportwalzen 8 weggeschwenkt und die darunter befindlichen Leitwalzen 12 auseinanderbewegt werden, so daß die Textilbahn T auf ihrem Transport von einer Behandlungskammer in die nächste dann nur über die zugehörige Transportwalze 8 hinweggeführt wird.

Jeder rotierend antreibbaren Transportwalze 8, 9 ist nun in vorteilhafter Weise ein gesonderter, in einer Antriebsdrehzahl vorzugsweise stufenlos veränderbarer Antriebsmotor 13 bzw. 14 zugeordnet, wodurch eine besondere Voraussetzung dafür geschaffen wird, den Füllstand bzw. die Textilbahnfüllung in jeder Behandlungskammer individuell steuern zu können.

Zu diesem Zweck ist jeder Behandlungskammer 4 bis 7 der ganzen Naßbehandlugnsvorrichtung eine speziell konstruierte Füllstandsüberwachungseinrichtung 15 jeweils am Einlaufende der zugehörigen Behandlungskammer zugeordnet, wobei jede Füllstandsüberwachungseinrichtung 15 wiederum mit einer gesondert zugeordneten Potentiometereinrichtung 16 verbunden ist. Alle Füllstandsüberwachungseinrichtungen 15 mit zugehöriger Potentiometereinrichtung 16 sind gleichartig ausgeführt. Während in den Fig.1 und 2 jeweils nur eine solche Füllstandsüberwachungseinrichtung 15 einer Behandlungskammer 4 bzw 6 stark vereinfacht angedeutet ist, sei nachfolgend anhand der schematischen Detail-Schnittansicht gemäß Fig.3 der Aufbau und die Grundfunktion einer solchen Füllstandsüberwachungseinrichtung 15 mit zugehöriger Potentiometereinrichtung 16 näher erläutert.

Für jede Füllstandsüberwachungseinrichtung 15 ist ein im Bereich der einlaufseitigen Kammerwand, zum Beispiel 2a, sowie im Transportweg (vgl. Transportpfeile 1) des zulaufenden Abschnittes der Textilbahn T rutschenartig geneigt angeordnetes, in Abhängigkeit vom TextilbahnFüllungsgewicht durchbiegbares Steuerelement vorgesehen, das vorzugsweise in Form einer dünnwandigen Steuerplatte 17 ausgebildet ist. Bei dieser dünnwandigen Steuerplatte 17 kann es sich um eine dünnwandige Blechplatte oder auch um eine dünnwandige Kunststoffplatte handeln. Diese Steuerplatte 17 stützt sich mit ihrem oberen Randabschnitt 17a ihrer der Textilbahn T abgewandten Rückseite an ortsfest angeordneten Führungselementen 18 gleitbeweglich ab, während sie mit ihrem unteren Randabschnitt 17b gelenkig an der Kammerwand 2a gehaltert ist. Diese Halterung kann durch alle geeigneten Gelenke gebildet sein. Im vorliegenden Ausführungsbeispiel wird es jedoch vorgezogen, im Bereich der einlaufseitigen Kammerwand 2a und mit Abstand dazu nach innen gerückt, einen entsprechend geformten Halterungswinkel 19 ortsfest anzubringen, an dessen frei nach unten ragendes unteres Ende 19a der entsprechend nach außen und oben umgebogene untere Randabschnitt 17b gewissermaßen gelenkig eingehakt ist.

Die ortsfest angeordneten Führungselemente 18 im Bereich der Rückseite des oberen Randabschnittes 17a der Steuerplatte 17 werden im veranschaulichten Ausführungsbeispiel durch wenigstens zwei auf einer feststehenden Achse 18a mit axialem Abstand zueinander angeordnete Führungsrollen 18 gebildet, an denen sich die Rückseite der Steuerplatte 17 lose abstützen kann. Dazu sind an diesem oberen Randabschnitt 17a der Steuerplattenrückseite Gegenführungselemente in Form von U-förmig gebogegen Führungsbügeln 20 so befestigt, daß sie mit den Führungsrollen 18 zusammenwirken und dabei durch ihre U-Schenkel 20a und 20b obere und untere Begrenzungsanschläge bilden, wobei der obere U-Schenkel 20a die maximale Durchbiegung der Steuerplatte 17 begrenzt, wie es in Fig.3 bogenförmig gestrichelt angedeutet ist.

Um zu verhindern, daß die über die Steuerplatte 17 hinweggeführte Textilbahn T in die bewegten Teile der zuvor erläuterten Führungselemente gelangt, ist der obere Randabschnitt 17a der Steuerplatte 17 auf seiner der Textilbahn T zugewandten Vorderseite durch ein entsprechend angepaßtes, vorzugsweise oben etwas abgewinkeltes Schutzblech 21 in der in Fig.3 dargestellten Weise abgedeckt.

Die Steuerplatte 17 ist durch ein geeignetes Übertragungselement mit der Potentiometereinrichtung 16 verbunden. Im veranschaulichten Ausführungsbeispiel wird dieses Übertragungselement durch wenigstens ein Spannseil 22 gebildet, das über mehrere Seilrollen 23 nach außen umgelenkt und geführt wird. Das innerhalb der zugehörigen Behandlungskammer befindliche innere Ende 22a des Spannseiles 22 ist an dem durch das Schutzblech 21 abgedeckten oberen Randabschnitt 17a der Steuerplatte 17 befestigt, während das außerhalb der Behandlungskammer befindliche äußere Spannseilende 22b unter der Zugspannung einer ortsfest gehalterten Zugfeder 24 steht und ein Potentiometer-Schleiferelement 25 trägt, das mit einem ortsfest angeordneten Potentiometer 26 der Potentiometereinrichtung 16 in an sich bekannter Weise derart zusammenwirkt, daß durch die Potentiometereinrichtung 16 der Antriebsmotor 13 (vgl. Fig.2) der Transportwalze 8 für die zugehörigen Behandlungskammer in Abhängigkeit von der jeweils durch die Füllstandsüberwachungseinrichtung 15 festgestellten Textilbahnfüllung ein- oder ausgeschaltet oder auch in seiner Antriebsdrehzahl geregelt werden kann. Wenn somit die Steuerplatte 17 in Abhängigkeit vom jeweiligen Textilbahn-Füllungsgewicht mehr oder weniger weit durchgebogen wird, dann wird durch die sich dadurch ergebende Lage des oberen Randabschnittes 17a dieser Steuerplatte 17 das als Übertragungselement wirkende Spannseil 22 (oder die Spannseile 22) in der Weise in der einen Richtung des Doppelpfeiles 27 bewegt, daß das Potentiometer-Schleiferelement 25 entlang dem Potentiometer 26 so nach oben oder unten verschoben wird, daß dadurch Steuersignale erzeugt werden, um den Antriebsmotor 13 der zugehörigen Transportwalze 8 bei stärker werdender Durchbiegung der Steuerplatte 17 mit zunehmender Drehgeschwindigkeit antreiben zu können, und umgekehrt, während im völlig unbelasteten Zustand der Steuerplatte 17 (ausgezogene Linien in Fig.3), d.h. bei einer Unterfüllung der zugehörigen Behandlungskammer dieser Antriebsmotor 13 abgeschaltet wird.

Wie in Fig.3 zu erkennen ist, enthält jede Potentiometereinrichtung 16 ferner einen Maximalfüllungs-Endschalter 28. Mit diesem Endschalter 28 wirkt ein Schaltnocken 29 zusammen, der gemeinsam mit dem Potentiometer-Schleiferelement 25 am äußeren Spannseilende 22b befestigt ist. Dieser Schaltnocken 29 kommt dann mit dem Endschalter 28 in Schalteingriff, wenn er sich in seiner obersten Position (in Fig.3) befindet, die durch die maximale Durchbiegung der Steuerplatte 17, d.h. bei maximaler Textilbahnfüllung in der zugehörigen Kammer, bestimmt wird, wie es in Fig.3 gestrichelt angedeutet ist. Durch den Schalteingriff des Schaltnokkens 29 am Endschalter 28 kann dann der Antriebsmotor 13 oder 14 der die Textilbahn T in die zugehörige Behandlungskammer 4 bis 7 hineinfördernden Transportwalze 8 bzw. 9 abgeschaltet werden, wenn die durch die Füllstandsüberwachungseinrichtung 15 festgestellte maximale Textilbahnfüllung in der zugehörigen Behandlungskammer erreicht ist, um so eine Überfüllung dieser Behandlungskammer zu vermeiden.

Das Potentiometer-Schleiferelement 25 sowie der mit dem Endschalter 28 zusammenwirkende Schaltnocken 29 können vorzugsweise längsverstellbar an dem äußeren Spannseilende 22 befestigt sein, so daß sich hierdurch zustätzliche Einstellmöglichkeiten bzw. Justiermöglichkeiten ergeben.

Wie bereits weiter oben erwähnt worden und in den Fig.1 und 2 veranschaulicht ist, ist im Bereich zwischen jeder angetriebenen Transportwalze 8 und der zugehörigen Füllstandsüberwachungseinrichtung 15 ein Leitwalzenpaar 12 angeordnet. In den Fig.1 und 2 ist ferner angedeutet, daß - in Textilbahn-Transportrichtung (Pfeile 1) betrachtet - zulaufseitig und ablaufseitig von jeder Transportwalze 8 zwei Sprührohre 30, 31 für Behandlungsflotte beiderseits des jeweiligen TextilbahnStrangabschnittes angeordnet sein können. Die Sprührohre 31 an den in die Behandlungskammern einlaufenden Textilbahn-Strangabschnitten sollen dafür sorgen, die zuvor teilentwässerte Textilbahn neu zu benetzen und eventuell entstandene Falten aufzulockern sowie ein Ankleben an die Transportwalze 8 bei freiem Fall der Textilbahn T zu verhindern. Die Sprührohre 30 an den aus den Behandlungskammern herausgeförderten Textilgut-Strangabschnitten haben die Aufgabe, von der Textilbahn T beim Verlassen der Kammer entgegen der Laufrichtung Schmutz oder Behandlungsmittel abzuschwemmen und gleichzeitig Liegefalten, die sich während der Verweilzeit in der unteren Verweilzone jeder Behandlungskammer gebildet haben können, aufzulockern. Diese Sprührohre 30 und 31 im Bereich kurz unterhalb der Transportwalzen 8 sorgen somit für eine einwandfreie Faltenauflockerung und unterstützen die Naßbehandlung, insbesondere einen Wascheffekt in hohem Maße.

Für die ganze Naßbehandlungsvorrichtung ist es wichtig, daß eine vorwählbare Textilgutfüllung in jeder Behandlungskammer 4 bis 7 möglichst genau eingehalten und Qualitäts- bzw. Dimensionsänderung des Textilgutes aller gängigen Textilgutartikel ohne manuellen Eingriff des Bedienungspersonals, also selbsttätig, korrekt ausgeregelt werden können. Aus diesem Grunde ist zweckmäßig eine in Fig.2 nur grob angedeutete Steuereinrichtung 32 für die ganze Naßbehandlungsvorrichtung vorgesehen, die zumindest mit allen Antriebsmotoren, d.h. den Antriebsmotoren 13 für die unmittelbar den Behandlungskammern 4 bis 7 zugeordneten Transportwalzen 8 sowie dem Antriebsmotor 14 für die Zubringerwalze 9 über dem ersten Behandlungsabteil 4 und allen Füllstandsüberwachungseinrichtungen 15 bzw. deren Potentiometereinrichtungen 16 in der Weise in Verbindung steht, daß die Textilbahnfüllungen in den einzelnen Behandlungskammern 4 bis 7 stetig geregelt werden können. Bei dieser Stetigregelung wird zweckmäßig der Antriebsmotor 13 der Transportwalze 8 zum Herausfördern der Textilbahn T aus einer Behandlungskammer 4 bis 7 erst dann eingeschaltet wird, wenn diese Kammer eine Mindestfüllung der Textilbahn T enthält. Stellt man sich in diesem Sinne den Beginn einer Naßbehandlung in dieser Naßbehandlungsvorrichtung etwa am Beispiel der Fig.1 vor, dann wird in die erste Behandlungskammer 4 mit Hilfe der vorgeschalteten Zubringerwalze 9 zunächst eine solche Menge der Textilbahn T hineingefördert, bis die Mindest-Textilgutfüllung in dieser ersten Behandlungskammer 4 überschritten wird, bevor der Antriebsmotor 13 für die zugehörige Transportwalze 8 - über zugehörige Füllstandsüberwachungseinrichtung 15 und Potentiometereinrichtung 16 - eingeschaltet wird, um die Textilbahn T in die zweite Behandlungskammer 5 zu fördern. Der Antriebsmotor 14 der der ersten Behandlungskammer 4 vorgeschalteten Zubringerwalze 9 bildet somit den Leitantrieb dieser Naßbehandlungsvorrichtung, wodurch die Produktionsgeschwindigkeit bestimmt wird. Wenn dabei ein Vor- bzw. Nachläufer für die Textilbahn in die Vorrichtung eingezogen ist, dann kann dadurch ein vollautomatisches Füllen der ganzen Vorrichtung (auf eine vorbestimmte bzw. vorwählbare Textilgutmenge) gewährleistet werden.

Da bei dieser erfindungsgemäßen Ausführung das Herausfördern der Textilbahn T aus jeder Behandlungskammer stetig geregelt werden kann, ist eine Unterfüllung einer oder mehrerer Kammern nicht möglich.

Kommt es durch extreme Qualitäts- oder Dimensionsänderungen der Textilbahn zum Ansteigen der Textilbahnfüllung in einer Kammer, dann wird durch die Füllstandsüberwachungseinrichtung 15 und die zugehörige Potentiometereinrichtung 16 die Drehgeschwindigkeit der entsprechenden Transportwalze 8 der zugehörigen Kammer stetig in seiner Geschwindigkeit erhöht, um dadurch den Auszug bzw. das Herausfördern der Textilbahn aus dieser Kammer zu erhöhen (entsprechend kann auch in den nachfolgenden Behandlungskammern vorgegangen werden). Hat die Auszugsgeschwindigkeit aus einer Behandlungskammer den maximalen Wert erreicht, und steigt die Textilbahnfüllung in dieser Behandlungskammer trotzdem noch weiter an, dann wird der Maximalfüllungs-Endschalter 28 über den Schaltnocken 29 betätigt, wodurch zumindest der Antriebsmotor 13 der dieser überfüllten Kammer vorgeschalteten Transportwalze 8 (oder auch die Zubringerwalze 9) abgeschaltet wird, während die das Textilgut T aus dieser Kammer herausfördernde Transportwalze 8 weiterhin mit maximaler Geschwindigkeit angetrieben wird. Auf diese Weise kann äußerst schnell und präzise eine Korrektur der Textilgutfüllung in der genannten Kammer erfolgen. Bei Unterschreiten der maximalen Textilbahnfüllung in der genannten Kammer entfernt sich der Schaltnocken 29 wieder vom Endschalter 28, so daß alle vorher abgeschalteten Antriebsmotoren 13 bzw. 14 der vorhergehenden Transportwalzen 8 bzw. 9 wieder mit der Drehgeschwindigkeit angetrieben werden, die der jeweiligen Behandlungskammer vorgegeben ist. Die zuvor geschilderten Regelmöglichkeiten können innerhalb von Sekunden von Behandlungskammer zu Behandlungskammer ausgeführt werden. Unterfüllungen der einzelnen Behandlungskammern sind praktisch ausgeschlossen, da das Herausfördern der Textilbahn aus der jeweiligen Kammer stetig geregelt wird und erst ein Minimum an Textilbahnfüllung erreicht sein muß, damit der Antriebsmotor 13 für die zugehörige Transportwalze 8 zum Herausfördern der Textilbahn anläuft.

Die Einzelantriebe, d.h. die einzelnen Antriebsmotoren 13 bzw. 14 für alle antreibbaren Transportwalzen 8 bzw. 9 können gleichstrom- oder frequenzgeregelt werden, so daß sich in der gewünschten Weise über die Steuereinrichtung 32 die jeweils erforderliche Steuerung und Regelung in den einzelnen Behandlungskammern erzielen läßt.

Da bei der erfindungsgemäßen Naßbehandlungsvorrichtung jeder unmittelbar über einer Behandlungskammer bzw. Trennwand 3 vorgesehenen antreibbaren Transportwalze 8 eine gegen diese Transportwalze andrückbare bzw. wegbewegbare, frei drehbare Quetschwalze 10 zugeordnet ist, kann die Naßbehandlungsvorrichtung in der für die jeweilige Textilbahn am zweckmäßigsten angesehenen Weise mit oder ohne Andrück- bzw. Quetschwalzen 10 betrieben werden; ein zuverlässiger Transport der Textilbahn ist in jedem Fall aufgrund der ausreichend großen Umschlingung (wenigstens 150°, vorzugsweise etwa 180°) gewährleistet.

Im Betrieb dieser Naßbehandlungsvorrichtung ist selbstverständlich die Führung der jeweiligen Behandlungsflotte dem Betriebsablauf der einzelnen Kammer insgesamt in geeigneter Weise angepaßt. Dabei ist es beispielsweise zweckmäßig, die Flottenführung mit einer Zwangsdurchströmung der Behandlungskammern insgesamt entgegen der Textilbahn-Transportrichtung vorzusehen, da vor jeder Auslaufseite des Textilgutes aus einer Kammer stets frischere Flotte angeboten wird und somit die Flottenbad-Trennung bzw. Schmutztrennung von Kammer zu Kammer zusätzlich unterstützt wird.

Bei der Anordnung der einander benachbarten Behandlungskammern und der jeweils zugeordneten Transportwalzen kann ferner zweckmäßig in der aus EP-B-139 995 bekannten Weise vorgegangen werden, indem also die Transportwalzen jeweils so den Kammern zugeordnet sind, daß benachbarte Kammern in einander entgegengesetzter Richtung von der Textilbahn durchsetzt werden, wie es auch aus Fig.1 ersichtlich ist.

## Patentansprüche

1. Vorrichtung zur Naßbehandlung einer kontinuierlich transportierten, strangförmigen Textilbahn, enthaltend
a) eine Anzahl von nacheinander von der Textilbahn (T) durchlaufenen Behandlungskammern (4 bis 7), die einen im wesentlichen recheckigen Grundriß mit einem Einlaufende (4a) und einem Auslaufende (4b) für die Textilbahn aufweisen,
b) im Bereich über den Einlaufenden der einzelnen Behandlungskammern gesondert angeordnete, rotierend antreibbare Transportorgane (8, 9),
c) jeder Behandlungskammer (4 bis 7) zugeordnete Füllstandsüberwachungseinrichtungen (15), über die der Textilbahntransport durch jede Behandlungskammer in Abhängigkeit von der Textilbahnfüllung der zugehörigen Kammer steuerbar ist,
gekennzeichnet durch die Kombination folgender Merkmale:
d) jedem rotierend antreibbaren Transportorgan (8, 9) ist ein gesonderter, in seiner Antriebsdrehzahl veränderbarer Antriebsmotor (13, 14) zugeordnet;
e) die Füllstandsüberwachungseinrichtungen (15) sind jeweils am Einlaufende (zum Beispiel 4a) der zugehörigen Behandlungskammer (4 bis 7) vorgesehen und mit einer Potentiometereinrichtung (16) verbunden, über die die Antriebsmotoren (13) der entsprechenden Transportorgane (8) in Abhängigkeit von den jeweiligen Textilbahnfüllungen in den Kammern ein- und ausschaltbar sowie in ihrer Antriebsdrehzahl regelbar sind.

2. Vorrichtung nach Anspruch 1, dadurch gekennzeichnet, daß jede Füllstandsüberwachungseinrichtung (15) innerhalb der zugehörigen Behandlungskammer (4 bis 7) ein im Bereich der einlaufseitigen Kammerwand (2a) sowie im Transportweg des zulaufenden Textilbahnabschnittes rutschenartig geneigt angeordnetes, in Abhängigkeit vom Textilbahn-Füllungsgewicht durchbiegbares Steuerelement (17) vorgesehen ist, das durch ein Übertragungselement (22) mit der Potentiometereinrichtung (16) in der Weise in Verbindung steht, daß der Antriebsmotor (13) des zugehörigen Transportorgans (8) bei stärker werdender Durchbiegung des Steuerelements mit zunehmender Drehgeschwindigkeit - und umgekehrt - antreibbar ist, während er im völlig unbelasteten Zustand des Steuerelements abschaltbar ist.

3. Vorrichtung nach Anspruch 2, dadurch gekennzeichnet, daß jede Potentiometereinrichtung (16) einen Maximalfüllungs-Endschalter (28) enthält, der mit dem Antriebsmotor (13, 14) des die Textilbahn (T) in die zugehörige Behandlungskammer (4 bis 7) hineinfördernden Transportorgans (8 bzw. 9) derart in Steuerverbindung steht, daß dieser Antriebsmotor bei maximaler Textilbahnfüllung dieser Behandlungskammer abschaltbar ist.

4. Vorrichtung nach Anspruch 2, dadurch gekennzeichnet, daß jedes durchbiegbare Steuerelement in Form einer dünnwandigen Steuerplatte (17) ausgebildet ist, die sich mit dem oberen Randabschnitt (17a) ihrer der Textilbahn (T) abgewandten Rückseite an ortsfest angeordneten Führungselementen (18) gleitbeweglich abstützt, während sie mit ihrem unteren Randabschnitt (17b) gelenkig an der Kammerwand (2a) gehaltert ist.

5. Vorrichtung nach Anspruch 4, dadurch gekennzeichnet, daß am oberen Randabschnitt (17a) der Steuerplattenrückseite Gegenführungselemente (20) befestigt sind, die mit den vorzugsweise als Führungsrollen (18) ausgebildeten ortsfesten Führungselementen zusammenwirken und die maximale Durchbiegung der Steuerplatte (17) begrenzende Anschläge (20a, 20b) aufweisen.

6. Vorrichtung nach Anspruch 5, dadurch gekennzeichnet, daß der obere Randabschnitt (17a) der Steuerplatte (17) auf seiner der Textilbahn (T) zugewandten Vorderseite durch ein Schutzblech (21) abgedeckt ist.

7. Vorrichtung nach Anspruch 2, dadurch gekennzeichnet, daß das Übertragungselement durch wenigstens ein über Seilrollen (23) umgelenktes und geführtes Spannseil (22) gebildet ist, dessen inneres Ende (22a) am oberen Randabschnitt (17a) des Steuerelements (17) befestigt ist und dessen außerhalb der Behandlungskammer befindliches äußeres Ende (22b) ein mit einem Potentiometer (26) zusammenwirkendes Potentiometer-Schleiferelement (25) trägt und unter der Zugspannung einer ortsfest gehalterten Zugfeder (24) steht.

8. Vorrichtung nach den Ansprüchen 3 und 7, dadurch gekennzeichnet, daß das Potentiometer-Schleiferelement (25) sowie ein mit dem Maximalfüllungs-Endschalter (28) zusammenwirkender Schaltnocken (29) längsverstellbar an dem äußeren Spannseilende (22b) befestigt sind.

9. Vorrichtung nach Anspruch 1, wobei jedes rotierend antreibbare Transportorgan durch eine Transportwalze gebildet ist, deren Drehachse parallel zur Längsrichtung der Behandlungskammer verläuft und der eine frei drehbare zweite Walze derart zugeordnet ist, daß sie an die Transportwalze andrückbar und von dieser Transportwalze wegbewegbar ist, dadurch gekennzeichnet, daß jede antreibbare Transportwalze (8) im Bereich oberhalb der Trennwand (3) zwischen zwei benachbarten Behandlungskammern (4 bis 7) so angeordnet ist, daß sie in einem Umfangsbereich von wenigstens etwa 150° von den aus der zugehörigen Behandlungskammer herausgeförderten und in die nächstfolgende Behandlungskammer hineingeförderten Textilbahnabschnitten umschlungen ist, wobei die frei drehbare zweite Walze (10) seitlich oder oberhalb der zugehörigen Transportwalze (8) angeordnet ist.

10. Vorrichtung nach Anspruch 9, dadurch gekennzeichnet, daß im Bereich zwischen jeder angetriebenen Transportwalze (8) und der zugehörigen Füllstandsüberwachungseinrichtung (15) ein etwa horizontal ausgerichtetes Leitwalzenpaar (12) angeordnet ist, dessen Achsen quer, vorzugsweise etwa rechtwinkelig zur Drehachse (8a) der Transportwalzen verlaufen und zwischen den die strangförmige Textilbahn (T) unter Verformung derart hindurchführbar ist, daß die Höhe des Strangquerschnittes im Bereich dieser Leitwalzen (12) kurzzeitig größer ist als seine Breite.

11. Vorrichtung nach Anspruch 10, dadurch gekennzeichnet, daß - in Textilbahn-Transportrichtung (1) betrachtet - zulaufseitig und ablaufseitig von jeder Transportwalze (8) Sprührohre (30, 31) für Behandlungsflotte angeordnet sind.

12. Vorrichtung nach Anspruch 1, gekennzeichnet durch eine Steuereinrichtung (32), die zumindest mit allen Antriebsmotoren (13, 14) der rotierend antreibbaren Transportorgane (8, 9) und mit allen Füllstandsüberwachungseinrichtungen (15, 16) in der Weise in Verbindung steht, daß die Textilbahnfüllungen in einzelnen Behandlungskammern (4 bis 7) stetig regelbar sind, wobei der Antriebsmotor (13) des Transportorgans (8) zum Herausfördern der Textilbahn (T) aus einer Behandlungskammer (4 bis 7) erst dann einschaltbar ist, wenn diese Kammer eine Mindestfüllung der Textilbahn (T) enthält, und wobei der in Textilbahn-Transportrichtung (1) ersten Behandlungskammer (4) der Vorrichtung ein rotierend antreibbares Zubringer-Transportorgan (9) vorgeschaltet ist, dessen Antriebsmotor (14) den Leitantrieb der Vorrichtung bildet und die Produktionsgeschwindigkeit bestimmt.

## Claims

1. Apparatus for wet treatment of a continuously transported length of textile material in rope form, comprising
a) a plurality of treatment chambers (4 to 7) through which the length of textile material (T) runs in succession and which have a substantially rectangular outline with an inlet end (4a) and an outlet end (4b) for the length of textile material,
b) transport elements (8, 9) which can be driven in rotation and are arranged separately in the region above the inlet ends of the individual treatment chambers,
c) filling level monitoring arrangements (15) which are associated with each treatment chamber (4 to 7) and by means of which the transport of textile material through each treatment chamber can be controlled as a function of the textile material charge in the appertaining chamber,
characterised by the combination of the following features:
d) a separate drive motor (13, 14) which is variable in speed is associated with each transport element (8, 9) which can be driven in rotation;
e) the filling level monitoring arrangements (15) are in each case provided at the inlet end (for example 4a) of the appertaining treatment chamber (4 to 7) and connected to a potentiometer arrangement (16) by means of which the drive motors (13) of the corresponding transport elements (8) can be switched on and off as a function of the particular textile material charges in the chambers and can be regulated in their speed.

2. Apparatus as claimed in Claim 1, characterised in that each filling level monitoring arrangement (15) inside the appertaining treatment chamber (4 to 7) is a control element (17) which is inclined like a chute and arranged in the region of the chamber wall (2a) on the inlet side and in the transport path of the incoming portion of the length of textile material and can be deflected as a function of the textile material charge weight, the said control element being connected by a transmission element (22) to the potentiometer arrangement (16) in such a way that the drive motor (13) of the appertaining transport element (8) can be driven at an increasing speed as the deflection of the control element becomes greater - and *vice versa* -, whilst it can be switched off in the fully unloaded state of the control element.

3. Apparatus as claimed in Claim 2, characterised in that each potentiometer arrangement (16) contains a maximum charge limit switch (28) which is in control connection with the drive motor (13, 14) of the transport element (8 or 9) conveying the length of textile material (T) into the appertaining treatment chamber (4 to 7) in such a way that this drive motor can be switched off when the textile material charge in this treatment chamber is at maximum/.

4. Apparatus as claimed in Claim 2, characterised in that each control element which is capable of deflection is constructed in the form of a thin-walled control plate (17) which is slidably supported with the upper edge portion (17a) of its rear face remote from the length of textile material (T) on stationary guide elements (18), whilst it is flexibly mounted with its lower edge portion (17b) on the chamber wall (2a).

5. Apparatus as claimed in Claim 4, characterised in that on the upper edge portion (17a) of the rear face of the control plate there are fixed mating guide elements (20) which co-operate with the stationary guide elements which are preferably constructed as guide rollers (18) and have stops (20a, 20b) which limit the maximum deflection of the control plate (7).

6. Apparatus as claimed in Claim 5, characterised in that the upper edge portion (17a) of the control plate (17) is covered by a guard plate (21) on its front face facing the length of textile material (T).

7. Apparatus as claimed in Claim 2, characterised in that the transmission element is formed by at least one tension cable (22) which is deflected and guided by way of cable pulleys (23), wherein the inner end (22a) of the said cable is fixed on the upper edge portion (17a) of the control element (17) and the outer end (22b) thereof located outside the treatment chamber bears a potentiometer slide element (25) co-operating with a potentiometer (26) and is under the tractive force of a stationary tension spring (24).

8. Apparatus as claimed in Claims 3 and 7, characterised in that the potentiometer slide element (25) and a trip cam (29) co-operating with the maximum charge limit switch (28) are fixed so as to be longitudinally movable on the outer end (22b) of the tension cable.

9. Apparatus as claimed in Claim 1, in which each transport element which can be driven in rotation is formed by a transport roller, the axis of rotation of which runs parallel to the longitudinal direction of the treatment chamber and which has associated with it a freely rotatable second roller in such a way that it can be pressed against the transport roller and can be moved away from this transport roller, characterised in that each drivable transport roller (8) is arranged in the region above the dividing wall (3) between two adjacent treatment chambers (4 to 7) in such a way that in a circumferential region it is wrapped around by at least approximately 150° by the portions of the length of textile material which are conveyed out of the appertaining treatment chamber and into the succeeding treatment chamber, the freely rotatable second roller (10) being disposed laterally or above the appertaining transport roller (8).

10. Apparatus as claimed in Claim 9, characterised in that in the region between driven transport roller (8) and the appertaining filling level monitoring arrangement (15) there is arranged a pair of guide rollers (12) which is aligned approximately horizontally, so that the axes of the said rollers extend perpendicular, preferably approximately at right angles to the axis of rotation (8a) of the transport rollers and the length of textile material (T) in rope form can be passed between these rollers and deformed in such a way that the height of the rope cross-section in the region of these guide rollers (12) is briefly greater than its width.

11. Apparatus as claimed in Claim 10, characterised in that spray tubes (30, 31) for treatment solution are arranged on the inlet side and the outlet side of each transport roller (8) - viewed in the direction of transport (1) of the length of textile material.

12. Apparatus as claimed in Claim 1, characterised by a control arrangement (32) which is connected at least to all drive motors (13, 14) of the transport elements (8, 9) which are driven in rotation and to all filling level monitoring arrangements (15, 16) in such a way that the textile material charges in individual treatment chambers (4 to 7) are continuously regulable, wherein the drive motor (13) of the transport element (8) can be switched on to convey the length of textile material (T) out of a treatment chamber (4 to 7) only when this chamber contains a minimum charge of textile material (T), and wherein the first treatment chamber (4) of the apparatus in the direction of transport (1) of the length of textile material is preceded by a feed transport element (9) the drive motor (14) of which forms the guide drive of the apparatus and determines the production speed.

## Revendications

1. Dispositif de traitement au mouillé d'une bande en forme de boyau d'un produit textile transporté en continu, comprenant
a) plusieurs chambres de traitement (4 à 7) par lesquelles passe successivement la bande de produit textile (T) et qui ont en vue en plan une forme sensiblement rectangulaire et comprennent une extrémité (4a) d'entrée et une extrémité (4b) de sortie de la bande de produit textile,
b) des organes de transport rotatifs commandés (8, 9) qui sont disposés individuellement dans la région située au-dessus de l'extrémité d'entrée des chambres individuelles de traitement,
c) des dispositifs (15) de contrôle du niveau de remplissage qui sont affectés à chaque chambre de traitement (4 à 7) et qui commandent le transport de la bande de produit textile dans chaque chambre de traitement en fonction du remplissage de la chambre correspondante en bande de produit textile,
caractérisé par la combinaison des particularités suivantes :
d) un moteur de commande (13, 14) à vitesse de rotation variable est affecté individuellement à chaque organe rotatif commandé de transport (8, 9) ;
e) les dispositifs de contrôle de remplissage (15) sont prévus à l'extrémité d'entrée (par exemple 4a) de chaque chambre correspondante de traitement (4 à 7) et sont reliés à un dispositif potentiométrique (16) qui met en marche et arrête et aussi qui règle la vitesse de rotation des moteurs (13) de commande des organes correspondants de transport (8) en fonction du remplissage particulier des chambres en bande de produit textile.

2. Dispositif selon la revendication 1, caractérisé en ce que chaque dispositif de contrôle du niveau de remplissage (15) comprend, à l'intérieur de la chambre correspondante de traitement (4 à 7), un élément de commande (17) disposé en étant incliné à la manière d'un plan incliné dans la région de la paroi (2a) côté entrée de la chambre et sur la voie de transport de la partie de la bande textile en cours d'arrivée, cet élément de commande (17) étant flexible en fonction du poids de remplissage en la bande textile et étant relié par un élément de transmission (22) au dispositif potentiométrique (16) de manière que le moteur (13) de commande de l'organe correspondant de transport (8) soit commandé avec une vitesse de rotation croissante avec l'accroissement de la flexion de l'élément de commande - et inversement - tandis qu'il est débranché lorsque l'élément de commande est à l'état dans lequel il ne subit aucune charge.

3. Dispositif selon la revendication 2, caractérisé en ce que chaque dispositif potentiométrique (16) comprend un interrupteur (28) de fin de course correspondant à un remplissage maximal, cet interrupteur étant en liaison de commande avec le moteur (13, 14) de commande de l'organe de transport (8 ou 9) qui introduit la bande textile (T) dans la chambre correspondante de traitement (4 à 7) de manière que ce moteur de commande soit arrêté en cas de remplissage maximal de cette chambre de traitement en bande textile.

4. Dispositif selon la revendication 2, caractérisé en ce que chaque élément flexible de commande est conformé en plaque mince de commande (17) dont le bord supérieur (17a) de son dos tourné à l'opposé de la bande de produit textile (T) prend appui, en pouvant se déplacer par glissement, contre des éléments de guidage (18) montés en position fixe, tandis que son bord inférieur (17b) est monté par une articulation sur la paroi (2a) de la chambre.

5. Dispositif selon la revendication 4, caractérisé en ce que des éléments complémentaires de guidage (20), qui sont fixés sur le bord supérieur (17a) du côté arrière de la plaque de commande, coopèrent avec des éléments de guidage montés en position fixe et conformés de préférence galets de guidage (18) et comportent des butées (20a, 20b) qui limitent la flexion maximale de la plaque de commande (17).

6. Dispositif selon la revendication 5, caractérisé en ce que le côté antérieur du bord supérieur (17a) de la plaque de commande (17) qui est tourné vers la bande (T) de produit textile est recouvert d'une tôle de protection (21).

7. Dispositif selon la revendication 2, caractérisé en ce que l'élément de transmission est formé d'au moins un câble de traction (22) qui est dévié et guidé par des poulies (23), dont l'extrémité intérieure (22a) est fixée au bord supérieur (17a) de l'élément de commande (17) et dont l'extrémité extérieure (22b) se trouvant à l'extérieur de la chambre de traitement supporte un curseur (25) coopérant avec un potentiomètre (26) et subit la contrainte d'un ressort de traction (24) qui est monté en position fixe.

8. Dispositif selon les revendications 3 à 7, caractérisé en ce que le curseur (25) du potentiomètre ainsi qu'une came de contacteur (29) coopérant avec l'interrupteur (28) de remplissage maximal sont fixés à l'extrémité extérieure (22b) du câble de traction de manière que leur position soit réglable le long de celui-ci.

9. Dispositif selon la revendication 1, dans lequel chaque organe rotatif commandé de transport est formé d'un rouleau de transport dont l'axe de rotation est parallèle à la direction de la longueur de la chambre de traitement, un second rouleau librement rotatif étant associé à chacun de ces rouleaux de transport de manière à pouvoir être serré contre ce dernier ou à pouvoir en être écarté, caractérisé en ce que chaque rouleau commandé de transport (8) est disposé dans une région située au-dessus de la cloison (3) séparant deux chambres voisines de traitement (4 à 7), de manière que des parties de la bande de produit textile extraites de la chambre correspondante de traitement et introduites dans la chambre suivante de traitement passent sur lui sur une zone circonférentielle d'au moins environ 150°, le second rouleau librement rotatif (10) étant disposé sur le côté ou au-dessus du rouleau correspondant de transport (8).

10. Dispositif selon la revendication 9, caractérisé en ce qu'une paire de rouleaux-guides (12) orientés à peu près horizontalement est disposée dans la région comprise entre chaque rouleau commandé de transport (8) et le dispositif correspondant de contrôle du niveau de remplissage (15), les axes de cette paire de rouleaux-guides étant de préférence à peu près perpendiculaires à l'axe de rotation (8a) des rouleaux de transport et la bande de produit textile (T) en forme de boyau passe entre eux en étant déformée de manière que la hauteur de la section transversale du boyau devienne brièvement plus grande que sa largeur dans la région de ces rouleaux-guides (12).

11. Dispositif selon la revendication 10, caractérisé en ce que des tuyaux (30, 31) de pulvérisation du bain de traitement sont disposés sur le côte admission et le côté évacuation sur lequel se trouve chaque rouleau de transport (8) - par rapport au sens (1) de transport de la bande de produit textile -.

12. Dispositif selon la revendication 1, caractérisé par un dispositif de commande (32) qui est connecté au moins à tous les moteurs (13, 14) de commande des organes rotatifs commandés de transport (8, 9) et à tous les dispositifs de contrôle du niveau de remplissage (15, 16), de manière que le remplissage en bande de produit textile des chambres individuelles de traitement (4 à 7) soit réglable en continu, le moteur (13) de commande de l'organe de transport (8) destiné à évacuer la bande de produit textile (T) d'une chambre de traitement (4 à 7) ne pouvant être mis en marche que lorsque cette chambre contient un remplissage minimal en bande de produit textile (T) et un organe rotatif commandé de transport d'amenée (9) étant monté en aval de la première chambre de traitement (4) du dispositif, dans le sens de transport (1) de la bande de produit textile, le moteur (14) de commande de cet organe d'amenée (9) formant la commande pilote du dispositif et déterminant la vitesse de production.
